# FASCICULE DE BREVET EUROPEEN

(11) **EP 1 972 569 B1**
(45) Date de publication et mention de la délivrance du brevet: **09.03.2011**
(21) Numéro de dépôt: 08102853.2
(22) Date de dépôt: 21.03.2008
(51) Int. Cl.: B65D 33/25

(54) **Sachet d'emballage comprenant des moyens de fermeture/ouverture multiples et procédé de réalisation de sachets d'emballage**
Verpackungsbeutel mit Verschlussmitteln und Verfahren zur Herstellung von Verpackungsbeuteln
Packaging bag comprising closing/opening means and method of manufacturing packaging bags

(30) Priorité: 23.03.2007 FR 0754001
(43) Date de publication de la demande: 24.09.2008
(73) Titulaire: S2F FLEXICO, 60119 Henonville (FR)
(72) Inventeur: Bois, Henri, 92200 Neuilly-sur-Seine (FR); Gerbault, Eric, 95250 Beauchamp (FR)
(74) Mandataire: Texier, Christian

(56) Documents cités:
- EP-A- 1 405 798
- EP-A- 1 457 428
- WO-A-2005/120981
- FR-A- 2 792 812

## Description

La présente invention concerne le domaine des sachets comprenant des moyens de fermeture/ouverture multiples, en particulier à base de profilés complémentaires.

De nombreux sachets de ce type ont déjà été proposés à des fins d'utilisation dans les domaines les plus divers.

Les documents EP-1405798, WO2005/120981, FR-2792812 décrivent des dispositifs à base de fermeture à voiles multiples fixées sur un film commun de part et d'autre de profilés de fermeture.

Le document EP-1457428 décrit un sachet dans lequel le moyen de fermeture comprend deux profilés de fermeture complémentaires portés par des voiles support respectifs. L'un de ces voiles est fixé en une première zone sur un film puis retourné sur lui-même pour être fixé en une seconde zone sur le second voile support et enfin est fixé sur une troisième zone sur le film support. La première zone de fixation et la troisième zone de fixation sont disposées de part et d'autre des profilés de fermeture. Un tel dispositif présente en théorie des intérêts. Cependant en pratique, un tel dispositif est très difficile à industrialiser en raison de la fixation requise entre les deux voiles support au niveau de la deuxième zone de fixation intermédiaire entre la première et la troisième zone de fixation.

Cependant, malgré de nombreuses tentatives et propositions faites à cet égard, jusqu'à ce jour, nombre de sachets ne présentent pas une étanchéité satisfaisante au niveau des moyens de fermeture/ouverture multiples prévus au niveau de l'embouchure des sachets.

La présente invention a maintenant pour objectif de proposer de nouveaux sachets qui permettent de remédier aux inconvénients de la technique antérieure.

Ce but est atteint dans le cadre de la présente invention grâce à un sachet d'emballage selon la revendication 1.

L'invention concerne par ailleurs un procédé de fabrication de sachets d'emballage selon la revendication indépendante de procédé.

D'autres caractéristiques, buts et avantages de la présente invention apparaîtront à la lecture de la description détaillée qui va suivre, et au regard du dessin annexé donné à titre d'exemple non limitatif, et sur lequel :
- la figure 1 représente une vue schématique en coupe d'un sachet conforme à la présente invention.

Les sachets conformes à la présente invention comprennent essentiellement un corps de sachet 10 partiellement représenté sur les figures annexées et un moyen de fermeture/ouverture multiples 20 fixé sur le corps de sachet au niveau de l'embouchure de celui-ci.

Le corps de sachet 10 et le moyen de fermeture/ouverture multiples 20 peuvent faire l'objet en eux-mêmes de nombreuses variantes de réalisation.

Le corps de sachet 10 est formé à base d'un film 12 composant deux feuillets principaux 14, 16 parallèles entre eux.

Les deux feuillets principaux 14, 16 peuvent être formés à partir d'un film 12 unique de forme tubulaire fermé à ses extrémités, ou encore un film replié sur lui-même pour former les deux feuillets principaux 14, 16 précités, reliés entre eux sur trois côtés.

Selon encore une autre variante, les deux feuillets principaux 14, 16 peuvent être formés à partir de tronçons de films respectifs initialement indépendants, reliés entre eux par collage ou soudure sur quatre côtés.

Le film 10 peut être réalisé en tous matériaux connus appropriés. Il est réalisé de préférence en matériau thermo-plastique, polyéthylène voire polypropylène, par exemple.

Cependant l'invention n'est pas limitée à cette disposition particulière. Elle englobe tous types de matériaux, y compris tous matériaux composites.

Le moyen de fermeture/ouverture multiples 20 peut également faire l'objet de nombreuses variantes de réalisation.

De préférence, le moyen de fermeture/ouverture multiples 20 comprend deux voiles support 22, 24 supportant respectivement un élément de fermeture 23, 25 tel qu'un élément mâle et un élément femelle complémentaires ou encore toute structure équivalente, par exemple à base de crochets comme illustré sur la figure 1.

Par ailleurs, de préférence, le moyen de fermeture/ouverture multiples 20 est équipé d'un curseur 30.

La fonction connue d'un tel curseur est de faciliter l'ouverture et la fermeture des moyens 20 par l'utilisateur.

De nombreuses structures de curseur 30 sont connues de l'homme de l'art et sont compatibles avec la présente invention.

On rappelle que, le plus souvent, le curseur 30 est formé d'une embase munie de deux flancs latéraux et d'un muret central. Le muret définit en combinaison avec les flancs latéraux deux canaux non parallèles qui reçoivent respectivement l'un des profilés de fermeture 23, 25.

Lorsque le curseur 30 est déplacé dans un premier sens donné, le curseur tend à rapprocher et mettre en prise les profilés de fermeture pour fermer le sachet. Au contraire, lorsque le curseur est déplacé dans le second sens opposé, il tend à séparer les profilés de fermeture 23, 25 et par conséquent à ouvrir le sachet.

La composition et la structure du corps de sachet 10, des moyens de fermeture/ouverture 20 et du curseur 30 sont connues en soi de l'homme de l'art et ne seront donc pas décrites plus en détails par la suite.

Selon la présente invention, les deux voiles support 22, 24 sont venus de matière et constituent ainsi un ensemble en « U ». L'un des voiles support 22 est retourné sur lui-même et sur le moyen de fermeture/ouverture multiples 20 pour chevaucher la totalité du moyen de fermeture et fixé en deux zones distinctes 40, 42 sur le film 10, de part et d'autre du moyen de fermeture/ouverture multiples 20.

Sur la figure annexée, les points de soudure sont illustrés de manière schématique sous forme d'un « X ».

On a représenté sur la figure 1 un mode de réalisation suivant lequel le voile 22 est fixé tout d'abord, à proximité du profilé 23, dans une zone référencée 40 sur la face interne du film 12, puis est retourné sur lui-même pour chevaucher la totalité du moyen de fermeture 20, et est fixé au niveau d'une seconde zone 42 sur le film 12.

Les deux zones 40, 42 de soudure du voile 22 sur le film 10 sont opposées par rapport au moyen de fermeture 20, c'est-à-dire situées de part et d'autre, respectivement de celui-ci.

Le cas échéant, le film 10 peut comporter une zone de pré-découpe ou faiblesse, référencée schématiquement 18, entre les deux zones de soudure 40, 42.

L'homme du métier comprendra que la rupture de cette zone 18 permet à un utilisateur d'accéder au moyen de fermeture 20 et ce faisant, au contenu du sachet.

Pour ce faire, le cas échéant, le voile support 22 peut présenter lui-même une zone de faiblesse ou pré-rupture 28 dans son tronçon situé entre les deux zones de soudure 40 et 42.

L'homme du métier comprendra que le voile 22 chevauchant le moyen de fermeture sert à la fois de témoin d'ouverture et de moyen d'étanchéité.

Il sert de témoin d'ouverture en ce sens que sa rupture est nécessaire pour permettre à un utilisateur d'accéder au contenu du sachet.

Tant que le voile 22 n'est pas rompu, l'utilisateur sait que le sachet n'a pas été ouvert. Au contraire, à la première ouverture pour accéder au contenu du sachet, le voile 22 doit impérativement être rompu.

Il sert de moyen d'étanchéité en ce sens que, avant rupture, grâce à ses deux zones de fixation 40, 42 de part et d'autre du moyen de fermeture 20, il assure une parfaite étanchéité entre ces deux zones, quand bien même le curseur 30 séparant partiellement les profilés de fermeture 23, 25 assurerait une rupture d'étanchéité à ce niveau.

## Revendications

1. Sachet d'emballage comprenant un moyen de fermeture/ouverture multiples (20) fixé sur la face interne d'un film (12) formant le corps du sachet, le moyen de fermeture/ouverture multiples (20) comprenant deux profilés de fermeture (23, 25) complémentaires fixés sur des voiles support respectifs (22, 24), **caractérisé par le fait que** les deux voiles support (22, 24) sont venus de matière et constituent un ensemble en « U », l'un des voiles support (22) étant retourné sur lui-même et sur les moyens de fermeture/ouverture multiples (20) pour chevaucher la totalité du moyen de fermeture (20), et fixé en deux zones distinctes (40, 42) sur le film (12), de part et d'autre du moyen de fermeture/ouverture multiples (20).

2. Sachet selon la revendication 1, **caractérisé par le fait que** les profilés de fermeture complémentaires (23, 25) comprennent des éléments mâle/femelle complémentaires ou des éléments en crochet.

3. Sachet selon l'une des revendications 1 ou 2, **caractérisé par le fait que** le moyen de fermeture/ouverture multiples (20) comporte un curseur (30).

4. Sachet selon l'une des revendications 1 à 3, **caractérisé par le fait que** la fixation du moyen de fermeture/ouverture multiple (20) sur le film (12) est réalisée par soudure.

5. Procédé de réalisation de sachets d'emballage, comprenant les étapes qui consistent à :
- fournir un moyen de fermeture/ouverture multiples comprenant deux profilés de fermeture (23, 25) complémentaires fixés sur des voiles support respectifs (22, 24), les deux voiles support (22, 24) étant venus de matière et constituant un ensemble « U »,
- retourner l'un des voiles support (22) sur lui-même et sur les moyens de fermeture/ouverture multiples (20) afin de chevaucher la totalité du moyen de fermeture, et
- fixer, le voile support (22) retourné sur lui même, en deux zones distinctes (40, 42) sur la face interne d'un film (12) formant le corps du sachet, de part et d'autre du moyen de fermeture/ouverture multiples (20).

## Claims

1. Packaging bag, comprising a multiple closing/opening means (20) fixed on the internal face of a film (12) forming the body of the bag, the multiple closing/opening means (20) comprising two complementary closing profiles (23, 25) fixed on respective support webs (22, 24), **characterised by** the fact that the two support webs (22,24) have come from one piece material and constitute a "U" shaped set, one of the support webs (22) being folded back on itself and on the multiple closing/opening means (20) in order to overlap the totality of the closing means (20), and fixed in two separate zones (40, 42) on the film (12), on either side of the multiple closing/opening means (20).

2. Bag according to claim 1, **characterised by** the fact that the complementary closing profiles (23, 25) include complementary male/female elements or hook elements.

3. Bag according to one of claims 1 or 2, **characterised by** the fact that the multiple closing/opening means (20) comprises a slide (30).

4. Bag according to one of claims 1 to 3, **characterised by** the fact that the fastening of the multiple closing/opening means (20) on the film (12) is carried out by welding.

5. Method of manufacturing packaging bags, comprising the steps consisting of:
- providing a multiple closing/opening means comprising two complementary closing profiles (23, 25) fixed on respective support webs (22, 24), the two support webs (22, 24) having come from one piece material and constituting a "U" shaped set,
- folding back one of the support webs (22) on itself and on the multiple closing/opening means (20) in order to overlap the totality of the closing means, and
- fixing, the support web (22) folded back on itself, in two separate zones (40, 42) on the internal face of a film (12) forming the body of the bag on either side of the multiple closing/opening means (20).

## Patentansprüche

1. Verpackungsbeutel, aufweisend ein Verschlussmittel (20) zum mehrfachen Öffnen/Schließen, das an der Innenfläche einer Folie (12), die den Körper des Beutels bildet, angebracht ist, wobei das Verschlussmittel (20) zwei komplementäre Verschlussprofile (23,25) aufweist, die an jeweiligen Trägerbändern (22,24) angebracht sind, **dadurch gekennzeichnet, dass** die zwei Trägerbänder (22,24) aus einem Stück bestehen und eine U-förmige Einheit bilden, wobei eines der Trägerbänder auf sich selbst und auf das Verschlussmittel (20) umgeschlagen ist, um das gesamte Verschlussmittel (20) zu bedecken, und in zwei verschiedenen Zonen (40,42) beiderseits des Verschlussmittels (20) an der Folie (12) befestigt ist.

2. Beutel nach Anspruch 1, **dadurch gekennzeichnet, dass** die komplementären Verschlussprofile (23,25) komplementäre männliche/weibliche Elemente oder hakenförmige Elemente aufweisen.

3. Beutel nach einem der Ansprüche 1 oder 2, **dadurch gekennzeichnet, dass** das Verschlussmittel (20) einen Schieber (30) aufweist.

4. Beutel nach einem der Ansprüche 1 bis 3, **dadurch gekennzeichnet, dass** die Befestigung des Verschlussmittels (20) an der Folie (12) mittels Schweißen durchgeführt ist.

5. Verfahren zur Herstellung von Verpackungsbeuteln, aufweisend die Schritte, die darin bestehen:
- Bereitstellen eines Verschlussmittels zum mehrfachen Öffnen/Schließen, das zwei komplementäre Verschlussprofile (23,25) aufweist, die an jeweiligen Trägerbändern (22,24) angebracht sind, wobei die zwei Trägerbänder (22,24) aus einem Stück bestehen und eine U-förmige Einheit bilden,
- Umschlagen eines der Trägerbänder (22) auf sich selbst und auf das Verschlussmittel (20), um das gesamte Verschlussmittel zu bedecken, und
- Befestigen des auf sich selbst umgeschlagenen Trägerbandes (22) an der Innenfläche einer Folie (12), die den Körper des Beutels bildet, in zwei verschiedenen Zonen (40,42) beiderseits des Verschlussmittels (20).
